# EUROPÄISCHE PATENTSCHRIFT

(11) **EP 2 366 459 B1**
(45) Veröffentlichungstag und Bekanntmachung des Hinweises auf die Patenterteilung: **26.08.2015**
(21) Anmeldenummer: 10015474.9
(22) Anmeldetag: 09.12.2010
(51) Int. Cl.: B05B 15/02, B08B 3/00, B44D 3/00

(54) **Vorrichtung zum Aufnehmen von Farb-, Lack- und Klebstoffresten aus Farb-, Lackier- und Klebstoffpistolen, insbesondere schlauchgebundenen Pistolen**
Device for gathering paint, varnish and adhesive residues from paint, varnish and adhesive spray guns, particularly those connected to a hose
Dispositif de prélèvement de résidus de couleur, de laque et de colle à partir de pistolets de couleur, de laquage et de colle, notamment des pistolets reliés par un tuyau flexible

(30) Priorität: 05.02.2010 DE 102010007118
(43) Veröffentlichungstag der Anmeldung: 21.09.2011
(73) Patentinhaber: B- TEC GmbH Geräte- und Anlagentechnik, 30419 Hannover (DE)
(72) Erfinder: Bellroth, Michael, 30900 Wedemark (DE); Bödrich, Hans-Joachim, 31275 Lehrte (DE)
(74) Vertreter: Wagner, Carsten

(56) Entgegenhaltungen:
- WO-A1-2004/071681
- US-A- 4 823 820

## Beschreibung

Die Erfindung betrifft eine Vorrichtung, zum Aufnehmen von Farb-, Lack- und Klebstoffresten aus Farb-, Lackier- und Klebstoffpistolen, insbesondere schlauchgebundenen Pistolen. Nächster Stand der Technik ist WO 2004/071681.

US 4,823,820 A offenbart eine Vorrichtung zum Aufnehmen von Farb- oder Lackresten aus schlauchgebundenen Farbspritzpistolen mit einem Behälter zum Sammeln der Reste sowie deren Verwendung, wobei das Verhältnis so ausgestaltet ist, daß während eines inneren Spülens der Pistole mittels eines Spülstromes zum inneren Reinigen der Pistole mit dem Lösungsmittel der Grad der inneren Reinigung über ein Sichtglas der Pistolen optisch kontrollierbar ist.

US 3,771,539 A offenbart insbesondere eine Reinigungsvorrichtung für nicht-schlauchgebundene Pistolen, mit denen eine äußere Reinigung der Pistolen durchgeführt werden kann in einem abgeschlossenen kastenartigen Behälter, der ein Sichtfenster aufweist.

Aus 86 05 391 U1 ist ein kanister- oder dosenförmiger Behälter zur Aufnahme des beim Reinigen einer Farbspritzpistole austretenden Gemisches aus Farbe und Reinigungs- oder Lösungsmittel offenbart, mit einer sich in einen am inneren Ende offenen und sich zumindest teilweise in den inneren Raum des Behälters erstreckenden Rohrabschnitt fortsetzenden Aufnahmeöffnung für das vordere Ende der Farbspritzpistole und einer Austrittsöffnung für den Austritt von Luft aus dem Behälter, wobei der im Innenraum des Behälters vorhandene Teil des Rohrabschnittes mindestens eine seitliche Öffnung aufweist, wobei die Austrittsöffnung in der Behälterwand und im Abstand vom mit der Aufnahmeöffnung versehenen Wandbereich ausgebildet ist und wobei der der Austrittsöffnung zugewandte Wandbereich des Rohrabschnittes geschlossen ist. Nachteilig bei dieser Ausführungsform ist es, daß kein wirklich sparsamer Gebrauch mit einem Lösungsmittel zum inneren Spülen der Pistole und somit zum inneren Reinigen der Pistolen realisierbar ist, da in der Regel lediglich nach groben Erfahrungswerten bestimmte Lösungsmittelmengen durch eine entsprechende Pistole gegeben werden, um eine entsprechende Reinigung zu erzielen.

Problem der vorliegenden Erfindung ist es daher, eine in Bezug auf den Lösungsmittelverbrauch diesbezüglich ökonomische Vorrichtung bereitzustellen. Dieses Problem wird erfindungsgemäß durch eine Vorrichtung durch Anspruch 1 sowie eine Verwendung nach Anspruch 15 gelöst.

Die erfindungsgemäße Vorrichtung zum Aufnehmen von Farb-, Lack- und Klebstoffresten aus Farb-, Lackier- und Klebstoffpistolen, insbesondere schlauchgebundenen Pistolen, weist beispielsweise und insbesondere einen Metallkanister zum Sammeln der Reste auf. Darüber hinaus ist das Behältnis derart ausgestaltet, daß während eines inneren Spülens der Pistolen mittels eines Spülstromes, das heißt eines Stromes aus Lösungsmittel mit gegebenenfalls noch vorhandenen Farb-, Lack- und Klebstoffresten, zum inneren Reinigen der Pistolen mit einem Lösungsmittel der Grad der inneren Reinigung der Pistolen optisch kontrollierbar ist.

Die optische Kontrollierbarkeit kann beispielsweise und insbesondere dadurch bewerkstelligt werden, daß ein Indikatorelement, beispielsweise ein metallischer Streifen, der im Spülstrom angeordnet ist und eine effektive Fläche aufweist, die quer zur Spülstromrichtung ausgerichtet ist, so daß bei noch vorhandenen Farbe-, Lack- und Klebstoffresten diese zum Teil sich dort niederschlagen und daher erfindungsgemäß beim Herausnehmen der-Grad der Reinigung zu erkennen ist, zum Anzeigen des Grades der inneren Reinigung während des inneren Spülens der Pistolen im Spülstrom angeordnet ist.

Es ist erfindungsgemäß, wenn das Indikatorelement, beispielsweise und insbesondere der bereits erwähnte metallische Streifen, zum Anzeigen des Grades der inneren Reinigung aus der Vorrichtung herausnehmbar ist, um nach einer gewissen Zeit des Durchspülens der Pistolen dann eine optische Kontrolle vorzunehmen, wie viel Farb-, Lack- und Klebstoffreste sich noch im Inneren der zu reinigenden Pistolen befinden, um dann zu entscheiden, ob eine weitere spülung sinnvoll erscheint oder nicht. Dies ist besonders angebracht bei ungünstigen Lichtverhältnissen, um eine hohe Genauigkeit in Bezug auf die Beurteilung der gegebenenfalls noch zu entfernenden Reste zu gewährleisten.

In diesem Zusammenhang ist es vorteilhaft, wenn das Indikatorelement metallischer Natur ist, beispielsweise aus Edelstahl besteht, um elektrostatische Aufladungen von vornherein zu verhindern und somit die Gefahr eventueller Explosionen von zum Teil leichtentzündlichen Lösungsmitteln zu minimieren.

Weiterhin ist es vorteilhaft, wenn das Indikatorelement streifenförmig ausgebildet ist, da dieses dann den jeweiligen vor Ort bestehenden geometrischen Verhältnissen angepaßt werden kann, so daß dieses sich im Spülstrom befindet, um zumindest eine gewisse effektive Fläche bereitzustellen, die zumindest teilweise quer ausgerichtet ist zur eigentlichen Spülstromrichtung, beispielsweise in einer diagonalen Art und Weise ausgerichtet ist bezüglich des Spülstroms.

Daher ist es von Vorteil, wenn die erfindungsgemäße Vorrichtung eine Fläche aufweist, die zumindest teilweise quer zur Spülstromrichtung ausgerichtet ist, um somit eine Möglichkeit einer optischen Kontrollierbarkeit in Bezug auf den Reinigungsgrad zu gewährleisten.

Weiterhin ist es in diesem Zusammenhang von Vorteil, wenn die erfindungsgemäße Vorrichtung ein Sichtfensterelement, beispielsweise und insbesondere in Form eines Glases, zum optischen Kontrollieren des Indikatorelementes aufweist, um auch in einzelnen Fällen im laufenden Betrieb bzw. nach einem Stoppen des Spülens ohne eigentliches Herausnehmen des Indikatorelementes aus der erfindungsgemäßen Vorrichtung eine optische Kontrolle des Reinigungsgrades anhand der am Indikatorelement anhaftenden Farb-, Lack- und Klebstoffreste vorzunehmen.

In diesem Zusammenhang ist es weiterhin vorteilhaft, wenn das Indikatorelement und/oder das Sichtfensterelement in einem rohrartigen Abschnitt des Behältnisses angeordnet sind/ist, wobei der Spülstrom im Betrieb den rohrartigen Abschnitt durchläuft, wobei dieser beispielsweise und insbesondere oberhalb des Behältnisses angeordnet ist, um tatsächlich eine während des Betriebs optische Kontrolle leicht zu realisieren.

Weiterhin ist es vorteilhaft, wenn der rohrartige Abschnitt doppelwandig ausgeführt ist, um eventuelle Druckverluste zwischen dem rohrartigen Abschnitt und dem Behältnis zu minimieren und so eine quasi redundante Materialfixierung zwischen rohrartigem Abschnitt und Behältnis bereitzustellen, beispielsweise durch Aufschrauben des rohrartigen Abschnittes auf das Behältnis oder mittels Anschweißen des doppelwandigen rohrartigen Abschnittes mit dem Behältnis.

Zum längeren und kontrollierteren Abbau des durch das Einbringen des Spülstroms verursachten Überdruckes ist es vorteilhaft, wenn am Behältnis ein abluftrohrartiges Element angeordnet ist, wobei in vorteilhafter Weise die Länge des abluftrohrartigen Elementes wenigstens 1 Meter beträgt und darüber hinaus weiterhin in vorteilhafter Art und Weise der Innendruchmesser des abluftrohrartigen Elementes im Bereich von 30 mm bis 70 mm, insbesondere ca. 60 mm, liegt, da sich diese Dimensonierungen in der Praxis als ausgesprochen vorteilhaft in Bezug auf einen kontrollierten Druckausgleich gezeigt haben.

Darüber hinaus ist es von Vorteil, wenn das abluftrohrartige Element einen Luftfilter aufweist, um beispielsweise Reste an mitgerissenen Farb-, Lack- und Klebstoffresten zurückzuhalten durch Ausfiltrieren, beispielsweise und insbesondere mittels Stahlwolle.

Weiterhin ist es vorteilhaft, wenn das abluftrohrartige Element eine sogenannte Venturi-Düse aufweist, um für eine Unterstützung des Austragens der Überdruckluft im Behälter zu gewährleisten aufgrund des allgemein bekannten Venturi-Prinzips, da aufgrund des leichten Unterdrucks des an der Venturi-Düse vorbeiströmenden Abgases (zum überwiegenden Teil Luft) aus der Umgebung zusätzlich Luft angesaugt wird, die wiederum dafür Sorge trägt, daß kontrollierter und teilweise auch mehr und schneller Luft und Lösungsmitteldämpfe aus dem Behältnis durch das abluftrohrartige Element nach draußen befördert werden.

Schließlich ist es vorteilhaft, wenn die erfindungsgemäße Vorrichtung eine Einrichtung aufweist, die derart ausgestaltet ist, daß schlauchgebundene Pistolen von innen und/oder außen reinigbar sind/gereinigt werden, wobei während der Reinigung die entsprechenden Schläuche an den Pistolen verbleiben und die Schläuche aus der Einrichtung führen. Hierzu sei vollinhaltlich auf die Offenbarung der deutschen Offenlegungsschrift DE 10 2008 027 910 A1 verwiesen.

Desweiteren wird die erfindungsgemäße Vorrichtung ohne Einschränkungen näher erläutert, wobei in Fig. 1 in perspektivischer Ansicht eine beispielhafte Ausführungsform der erfindungsgemäßen Vorrichtung abgebildet ist.

In Fig. 1 ist eine Vorrichtung zum Aufnehmen von Farb-, Lack- und Klebstoffresten aus Farb-, Lackier- und Klebstoffpistolen, insbesondere schlauchgebundenen Pistolen, mit einem Behältnis 1 zum Sammeln der Reste dargestellt. Das Behältnis 1 selbst ist ein metallisches Faß aus Edelstahl. In diesem Fall wird eine Lakkierpistole 2, die nur schematisch angedeutet ist, von oben in Richtung eines oberen Stutzens 8 eines rohrartigen Abschnittes 9 ausgerichtet, um dann die verbleibenden Lackreste mit einem Lösungsmittel auszuspülen, wobei der entstehende Spülstrom durch den rohrartigen Abschnitt 9 verläuft, um dann anschließend im Behältnis 1 gesammelt zu werden. Während des inneren Reinigens, also während des Spülens mit Lösungsmittel, das durch das Innere der Lackierpistole strömt, strömen die zu entfernenden Lackreste mit dem Lösungsmittel an einem metallischen, streifenförmigen Indikatorelement 3 vorbei, wobei ein Teil der Lackreste sich auf einer Fläche 5 des Indikatorelementes 3 niederschlägt, so daß nach Stoppen des Spülstroms 4 das Indikatorelement 3 herausgenommen werden kann, um eine optische Kontrolle durchzuführen dahingehend, wie hoch die Restkontamination an Lackstoffresten im Inneren der Lackierpistole 2 ist, um dann zu entscheiden, weiter zu reinigen oder aber der Reinigungsgrad in Bezug auf die nächste Applikation als ausreichend erscheint,

Bei sehr auffälligen, zu entfernenden Resten wie Farbstoffresten braucht das streifenförmige Indikatorelement 3 in vielen Fällen nicht extra herausgenommen zu werden, da dann mittels des aus Glas bestehenden Sichtfensteralementes 7 im laufenden Betrieb eine optische Kontrolle möglich ist. Das in Spülstromrichtung 6 in das Behältnis 1 eintretende Lösungsmittel nebst noch gegebenenfalls vorhandenen Farb-, Lack- und Klebstoffresten trifft auf einen Boden des Behältnisses 1 bzw. auch schon vorhandenes Restlösemittel am Boden, wobei in der Regel die Farb-, Lack- und Klebstoffreste sich absetzen, jedoch gleichzeitig durch das Eintreten in das Behältnis 1 sich ein Überdruck im Inneren des Behältnisses 1 aufbaut, der dann über ein Ausströmen der vorhandenen Gase, insbesondere von Luft, abgebaut wird. Reste an mitgerissenen Farb-, Lack- und Klebstoffresten werden dann über einen mit Stahlwolle gefüllten Luftfilter 11 zurückgehalten, so daß im Idealfall lediglich Luft und ein Teil des Lösungsmittels austreten bzw. kontrolliert abgeleitet werden, Zur Beschleunigung bzw. Verstärkung des Druckaufbaus im Behältnis 1 ist im ersten unteren Drittel des abluftrohrartigen Elementes 10 eine Venturi-Düse 12 angeordnet, die durch die von außen miteinströmende Luft unterhalb der Venturi-Düse einen zusätzlichen Unterdruck erzeugt, der für einen schnelleren Druckausgleich im Behältnis 1 sorgt.

Darüber hinaus enthält das Behältnis 1 einen Füllstandmesser 13, der den inneren Pegelstand optisch darstellt, damit der jeweilige Benutzer rechtzeitig entscheiden kann, das Behältnis 1 zu wechseln bzw. dieses zu leeren.

Weiterhin ist zu erkennen, daß der rohrartige Abschnitt 9 doppelwandig ausgeführt ist, das heißt ein Innenrohr 14 und ein Außenrohr 15 aufweist. Das Außenrohr 15 dient zur zusätzlichen Sicherheit in Bezug auf mögliche Druckverluste, die durch Undichtigkeiten zwischen dem Innenrohr 14 und dem Behältnis 1 entstehen könnten, da das Außenrohr 15 nach oben hin geschlossen ist und zum Behältnis hin festverbunden ist mit dem Behältnis 1, so daß bei eventuellen Undichtigkeiten zwischen Innenrohr 14 und dem Behältnis 1 der Druckverlust sich lediglich im Restvolumen, das entsteht zwischen Innen- und Außenrohr, schnell und beschränkt ausgleicht.

Lediglich der guten Ordnung halber sei erwähnt, daß es auch möglich ist, daß der rohrartige Abschnitt 9 direkt verbunden ist mit einer Einrichtung, die derart ausgestattet ist, das schlauchgebundene Pistolen von innen und/oder außen reinigbar sind/gereinigt werden, wobei die während der Reinigung die entsprechenden Schläuche an den Pistolen verbleiben und die Schläuche aus der Einrichtung führen. Hierbei wird vollinhaltlich Bezug genommen auf die Gesamtoffenbarung aus der Offenlegung DE 10 2008 027 910 A1. In einem solche Fall würde eine zu reinigende Pistole 2 nicht wie abgebildet quasi per Hand an den oberen Stutzen 8 des rohrartigen Abschnittes 9 geführt und ausgerichtet werden, um dann den spülstrom 4 durch den rohrartigen Abschnitt 9 zu führen, sondern die zu reinigende Pistole 2 würde dann in der Einrichtung von DE 10 2008 027 910 A1 im dortigen Arbeitsvolumen angebracht werden, um dann letztlich auch eine innere Reinigung vorzunehmen mittels Durchspülen eines Lösungsmittels durch das Innere der zu reinigenden Pistole 2, wobei dann über einen dortigen Schlauch der Spülstrom über einen Ablauf der Einrichtung in den rohrartigen Abschnitt 9 fließen würde. Bei dieser vorteilhaften Ausgestaltung handelt es sich somit um eine solche, bei der die erfindungagemäße Vorrichtung quasi ergänzt wird um eine entsprechende Einrichtung, wie in DB 10 2008 027 910 A1 offenbart.

## Patentansprüche

1. Vorrichtung zum Aufnehmen von Farb-, Lack- und Klebstoffresten aus Farb-, Lackier- und Klebstoffpistolen, mit einem Behältnis (1) zum Sammeln der Reste, wobei das Behältnis (1) derart ausgestaltet ist, daß während eines inneren Spülens der Pistolen (2) mittels eines Spülstromes zum inneren Reinigen der Pistolen (2) mit einem Lösungsmittel der Grad der inneren Reinigung der Pistolen (2) optisch kontrollierbar ist,
**dadurch gekennzeichnet,**
**daß** das Indikatorelement (3) zum Anzeigen des Grades der inneren Reinigung aus der Vorrichtung herausnehmbar ist.

2. Vorrichtung nach Anspruch 1, **dadurch gekennzeichnet, daß** ein Indikatorelement (3) zum Anzeigen des Grades der inneren Reinigung während des inneren Spülens der Pistolen (2) im Spülstrom (4) angeordnet ist.

3. Vorrichtung nach einem der Ansprüche 1 bis 2, **dadurch gekennzeichnet, daß** das Indikatorelement (3) metallischer Natur ist.

4. Vorrichtung nach einem der Ansprüche 1 bis 3, **dadurch gekennzeichnet, daß** das Indikatorelement (3) streifenförmig ausgebildet ist.

5. Vorrichtung nach einem der Ansprüche 1 bis 4, **dadurch gekennzeichnet, daß** dieses eine Fläche (5) aufweist, die zumindest teilweise quer zur Spülstromrichtung (6) ausgerichtet ist.

6. Vorrichtung nach einem der Ansprüche 1 bis 5, **dadurch gekennzeichnet, daß** diese ein Sichtfensterelement (7) zum optischen Kontrollieren des Indikatorelementes (3) aufweist.

7. Vorrichtung nach einem der Ansprüche 1 bis 6, **dadurch gekennzeichnet, daß** das Indikatorelement (3) und/oder das Sichtfenster-Element (7) in einem rohrartigen Abschnitt (9) des Behältnisses (1) angeordnet sind/ist, wobei der Spülstrom (4) im Betrieb den rohrartigen Abschnitt (9) durchläuft.

8. Vorrichtung nach Anspruch 7, **dadurch gekennzeichnet, daß** der rohrartige Abschnitt (9) doppelwandig ausgeführt ist.

9. Vorrichtung nach einem der Ansprüche 1 bis 8, **dadurch gekennzeichnet, daß** am Behältnis (1) ein abluftrohrartiges Element (10) angeordnet ist.

10. Vorrichtung nach Anspruch 9, **dadurch gekennzeichnet, daß** die Länge des abluftrohrartigen Elementes (10) mindestens 1 Meter beträgt.

11. Vorrichtung nach Anspruch 10, dadruch gekennzeichnet, daß der Innendurchmesser des abluftrohrartigen Elementes (10) im Bereich von 30 mm bis 70 mm liegt.

12. Vorrichtung nach einem der Ansprüche 9 bis 11, **dadurch gekennzeichnet, daß** das abluftrohrartige Element (10) einen Luftfilter (11) aufweist.

13. Vorrichtung nach einem der Ansprüche 9 bis 12, **dadurch gekennzeichnet, daß** das abluftrohrartige Element (10) eine Venturi-Düse (12) aufweist.

14. Vorrichtung nach einem der Ansprüche 1 bis 13, **dadurch gekennzeichnet, daß** diese eine Einrichtung aufweist, die derart ausgestaltet ist, daß schlauchgebundene Pistolen von innen und/oder außen reinigbar sind/gereinigt werden, wobei während der Reinigung die entsprechenden Schläuche an den Pistolen verbleiben und die Schläuche aus der Einrichtung führen.

15. Verwendung einer Vorrichtung nach einem der Ansprüche 1 bis 14 zum inneren und/oder äußeren Reinigen von Farb-, Lackier- und/oder Klebepistolen.

16. Verwendung nach Anspruch 15, **dadurch gekennzeichnet, daß** es sich bei den Pistolen um schlauchgebundene Pistolen handelt.

## Claims

1. Device for removing residues of paint, lacquer and adhesive from paint, lacquer, and adhesive guns, comprising a container (1) for collecting the residues, the container (1) being configured such that during the internal rinsing of the guns (2), by means of a rinsing flow for the internal cleaning of the guns (2) with a solvent, the degree of internal cleaning of the guns (2) can be controlled visually,
**characterised in that**
the indicator element (3) for displaying the degree of internal cleaning can be removed from the device.

2. Device according to claim 1, **characterised in that** an indicator element (3) for displaying the degree of internal cleaning during the internal rinsing of the guns (2) is arranged in the rinsing flow (4).

3. Device according to either claim 1 or claim 2, **characterised in that** the indicator element (3) is a metal indicator element.

4. Device according to any one of claims 1 to 3, **characterised in that** the indicator element (3) is designed to be strip-like.

5. Device according to any one of claims 1 to 4, **characterised in that** the indicator element is provided with a surface (5) which extends at least in part transversely to the direction of the rinsing flow (6).

6. Device according to any one of claims 1 to 5, **characterised in that** the latter comprises a viewing window element (7) for visually controlling the indicator element (3).

7. Device according to any one of claims 1 to 6, **characterised in that** the indicator element (3) and/or the viewing window element (7) is/are arranged in a tubular section (9) of the container (1), wherein the rinsing flow (4) passes through the tubular section (9) during operation.

8. Device according to claim 7, **characterised in that** the tubular section (9) is designed to be double-walled.

9. Device according to any one of claims 1 to 8, **characterised in that** an exhaust air tubular element (10) is arranged on the container (1).

10. Device according to claim 9, **characterised in that** the length of the exhaust air tubular element (10) is at least 1 metre long.

11. Device according to claim 10, **characterised in that** the inner diameter of the exhaust air tubular element (10) is in the range of 30 mm to 70 mm.

12. Device according to any one of claims 9 to 11, **characterised in that** the exhaust air tubular element (10) is provided with an air filter (11).

13. Device according according to any one of claims 9 to 12, **characterised in that** the exhaust air tubular element (10) comprises a Venturi nozzle (12).

14. Device according to any one of claims 1 to 13, **characterised in that** the latter comprises an apparatus which is configured so that guns connected to hoses can be cleaned from the inside and/or outside, wherein during the cleaning the respective hoses remain connected to the guns and the hoses lead out of the apparatus.

15. Use of a device according to any one of claims 1 to 14 for the internal and/or external cleaning of paint, lacquer and/or adhesive guns.

16. Use according to claim 15, **characterised in that** the guns consist of guns that are connected to hoses.

## Revendications

1. Dispositif de prélèvement de résidus de couleur, de laque et de colle à partir de pistolets de couleur, de laquage et de colle, ayant un récipient (1) pour collecter les résidus, le récipient (1) étant réalisé de telle sorte que pendant un rinçage intérieur du pistolet (2) au moyen d'un flux de rinçage aux fins du nettoyage intérieur du pistolet (2) avec un solvant, le degré du nettoyage intérieur du pistolet (2) peut être contrôlé de façon visuelle,
**caractérisé**
**en ce que** l'élément indicateur (3) destiné à indiquer le degré du nettoyage intérieur peut être enlevé du dispositif.

2. Dispositif selon la revendication 1, **caractérisé en ce qu'**un élément indicateur (3) destiné à indiquer le degré du nettoyage intérieur pendant le rinçage intérieur du pistolet (2) est agencé dans le flux de rinçage (4).

3. Dispositif selon l'une des revendications 1 à 2, **caractérisé en ce que** l'élément indicateur (3) est de nature métallique.

4. Dispositif selon l'une des revendications 1 à 3, **caractérisé en ce que** l'élément indicateur (3) est réalisé en forme de bande.

5. Dispositif selon l'une des revendications 1 à 4, **caractérisé en ce qu'**il présente une surface (5) qui est orientée au moins en partie transversalement par rapport à la direction du flux de rinçage (6).

6. Dispositif selon l'une des revendications 1 à 5, **caractérisé en ce qu'**il présente un élément de regard (7) destiné au contrôle visuel de l'élément indicateur (3).

7. Dispositif selon l'une des revendications 1 à 6, **caractérisé en ce que** l'élément indicateur (3) et/ou l'élément de regard (7) est/sont agencé(s) dans une section de forme tubulaire (9) du récipient (1), le flux de rinçage (4) passant à travers la section tubulaire (9) au cours du fonctionnement.

8. Dispositif selon la revendication 7, **caractérisé en ce que** la section tubulaire (9) est réalisée avec une double paroi.

9. Dispositif selon l'une des revendications 1 à 8, **caractérisé en ce qu'**un élément du type d'un tube d'évacuation de l'air (10) est agencé sur le récipient (1).

10. Dispositif selon la revendication 9, caractérisé à ce que la longueur de l'élément du type d'un tube d'évacuation de l'air (10) s'élève au moins à 1 mètre.

11. Dispositif selon la revendication 10, **caractérisé en ce que** le diamètre intérieur de l'élément du type d'un tube d'évacuation de l'air (10) est compris dans une marge de 30 mm à 70 mm.

12. Dispositif selon l'une des revendications 9 à 11, **caractérisé en ce que** l'élément du type d'un tube d'évacuation de l'air (10) présente un filtre à air (11).

13. Dispositif selon l'une des revendications 9 à 12, **caractérisé en ce que** l'élément du type d'un tube d'évacuation de l'air (10) présente une buse de Venturi (12).

14. Dispositif selon l'une des revendications 1 à 13, **caractérisé en ce qu'**il présente un système qui est conçu de telle sorte que des pistolets reliés par un tuyau flexible peuvent être nettoyés/sont nettoyés depuis l'intérieur et/ou l'extérieur, les tuyaux correspondants restant reliés au pistolet et les tuyaux conduisant en dehors du système pendant le nettoyage.

15. Utilisation d'un dispositif selon l'une des revendications 1 à 14 pour le nettoyage intérieur et/ou extérieur de pistolets de couleur, de laquage et/ou de colle.

16. Utilisation selon la revendication 15, **caractérisée en ce que** les pistolets sont des pistolets reliés par un tuyau flexible.
